# EUROPÄISCHE PATENTSCHRIFT

(11) **EP 0 736 336 B1**
(45) Veröffentlichungstag und Bekanntmachung des Hinweises auf die Patenterteilung: **19.09.2001**
(21) Anmeldenummer: 96101398.4
(22) Anmeldetag: 01.02.1996
(51) Int. Cl.: B07B 1/46, B07B 1/28

(54) **Siebmaschine**
Screening machine
Appareil cribleur

(30) Priorität: 03.04.1995 DE 19512082
(43) Veröffentlichungstag der Anmeldung: 09.10.1996
(73) Patentinhaber: Hein, Lehmann Trenn- und Fördertechnik GmbH, D-47805 Krefeld (DE)
(72) Erfinder: Balfanz, Rainer, D-46537 Dinslaken (DE); Klaes, Horst, D-45136 Essen (DE)
(74) Vertreter: COHAUSZ HANNIG DAWIDOWICZ & PARTNER

(56) Entgegenhaltungen:
- EP-A- 0 291 675
- DE-A- 3 521 753
- DE-A- 3 621 902
- DE-U- 8 904 258
- FR-A- 2 441 436
- AUFBEREITUNGS TECHNIK, Bd. 28, Nr. 6, Juni 1987, WIESBADEN DE, Seiten 322-330, XP002007539 K. WOLFF: "Siebböden aus Polyurethan und Gummi"
- AUFBEREITUNGS TECHNIK, Bd. 25, Nr. 12, Dezember 1984, WIESBADEN DE, Seiten 699-704, XP002007540 R. REDER: "Klassierung von siebschwierigen Gütern durch dynamische Sieberregung"

## Beschreibung

Die Erfindung betrifft eine Siebmaschine mit rechtwinklig zur Siebgutförderrichtung angeordneten, dünne flexible Kunststoff-Siebmatten tragenden beweglichen Querträgern, wobei jeweils an einem Querträger die Ränder zweier Siebmatten lösbar befestigt sind (DE-U-8 904 258).

Aus den deutschen Offenlegungsschriften 3521753 und 3621902 ist es bekannt, Siebmatten durch eine Leiste an einem beweglichen Querträger anzuschrauben, die auf der Oberseite der dünnen Diebmatte zu liegen kommt und damit sowohl den Fluß des Siebgutes stört als auch einem Verschleiß ausgesetzt ist.

Aufgabe der Erfindung ist es, die Befestigung von dünnen flexiblen Kunststoff-Siebmatten an beweglichen Querträgern so zu verbessern, daß bei einfacher Konstruktion und Montage ein sicherer Halt gegeben ist und an der Oberseite der Siebmatten Klemmleisten die Siebmattenoberfläche nicht überragen.

Diese Aufgabe wird erfindungsgemäß dadurch gelöst, daß an der Unterseite des Randes einer Siebmatte ein Bereich nach unten vorsteht, der mindestens zwei nach unten vorragende Profile bildet, die parallel zum Rand nebeneinander etwa in gleicher Höhe liegen und einen pilzkopfförmigen, halbpilzkopfförmigen und/oder hakenförmigen Querschnitt besitzen, daß an der Oberseite des Querträgers ein Klemmprofil befestigt ist, in dessen Oberseite mindestens vier Längsnuten angeordnet sind, deren Querschnitt dem Querschnitt der Profile entspricht, wobei in zwei Längsnuten des Klemmprofils die zwei Profile eines Randes einer Siebmatte einliegen und in den zwei übrigen Längsnuten des Klemmprofils die zwei Profile eines Randes der benachbarten Siebmatte einliegen, daß die zwei mittleren Nuten des Klemmprofils ohne Zwischenwand ineinander übergehen und daß die zwei an einem Klemmprofil befestigten Ränder zweier Siebmatten sich gegenseitig verriegeln.

Diese nach unten vorstehenden Bereiche am Rand der Siebmatte bilden nicht nur Verstärkungen des Randes, sondern führen zu seiner sicheren Befestigung im Klemmprofil des Querträgers. Die beiden aneinanderliegenden Ränder zweier Siebmatten werden in das Klemmprofil eingedrückt und verriegeln sich hierbei gegenseitig, so daß auch durch die Bewegungen der Querträger als auch durch das Siebgut ein Lösen der Ränder nicht erfolgen kann.

Vorzugsweise wird vorgeschlagen, daß der nach unten vorstehende Bereich des Siebmattenrandes angeformt oder von einem befestigten insbesondere angeklebten oder angeschmolzenen Profil gebildet ist. Auch ist es von Vorteil, wenn das Klemmprofil aus Metall oder Hartkunststoff ist, so daß das Klemmprofil einen ausreichenden Halt den Profilen bieten kann.

Ein Ausführungsbeispiel der Erfindung ist in den Zeichnungen dargestellt und wird im folgenden näher beschrieben. Es zeigen:
- Figur 1:: Einen senkrechten Schnitt durch einen Teilbereich einer Siebmaschine und
- Figur 2:: einen Ausschnitt aus Figur 1.

Zwei Siebmatten 1,2 sind an der Oberseite eines hin- und herschwenkbaren Querträgers 3 lösbar befestigt. Die aneinander angrenzenden Ränder 1a,2a zweier Siebmatten liegen im befestigten Zustand, wie Fig. 1 zeigt, mit ihren Stirnseiten eng aneinander, wobei an der Unterseite jeden Randes 1a,2a jeweils ein Bereich 1b,2b nach unten vorsteht. Diese profilförmigen Bereiche 1b,2b bilden jeweils ein Profil 4,5,6 und 7, die sich wie auch die Bereiche 1b und 2b parallel zum Rand 1a,2a erstrecken.

Die nach unten vorstehenden Profile 4 bis 7 weisen einen hakenförmigen, doppelhakenförmigen, pilzkopfförmigen und/oder halbpilzkopfförmigen Querschnitt auf und sind in Nuten 8 bis 11 in einem Klemmprofil befestigt, das an der Oberseite des Querträgers 3 befestigt ist. Die Nuten 8 bis 11 besitzen einen Querschnitt, der dem jeweiligen Querschnitt der Profile 4 bis 7 entspricht, wobei zwischen den mittleren Nuten 9 und 10 eine Zwischenwand fehlen kann, so daß die Nuten 9 und 10 eine Doppelnut bilden. Bei Anordnung dieser Doppelnut liegen damit die Profile 5 und 6 dicht aneinanderliegend in der Doppelnut 1.

Das Klemmprofil K besteht aus Stahl, Aluminium oder Hartkunststoff und besitzt somit an seiner Oberseite die zueinander parallel angeordneten vier Nuten 8 bis 11, in die die Profile 4 bis 7 von oben eindrückbar sind. Hierbei ist von Bedeutung, daß bei einem hakenförmigen oder halbpilzkopfförmigen Querschnitt der Profile und Nuten die hakenförmigen bzw. untergreifenden Bereiche der Profile der einen Siebmatte 1 vom Rand 1a wegweisen und in gleicher Weise die hakenförmigen Bereiche der anderen Profile 6 und 7 der angrenzenden Matte 2 in die entgegengesetzte Richtung und damit wieder vom Rand 2a wegweisen.

Die zwischen den Nuten 8 bis 11 verbleibenden Bereiche als auch die Außenränder des Klemmprofils K sind im Ausführungsbeispiel auch pilzkopfförmig, halbpilzkopfförmig und/oder hakenförmig bzw. doppelhakenförmig geformt, so daß der hakenförmige Bereich eines Profils den hakenförmigen Bereich des Klemmprofils hintergreift. Aufgrund der Flexibilität des Materials der Profile 4 bis 7 ist eine Lösbarkeit der Siebmatten insbesondere durch Werkzeuge gegeben und dennoch dafür gesorgt, daß die Siebmatten sich nicht unbeabsichtigt lösen.

Die Siebmatten weisen außerhalb des Randbereichs eine etwa gleichbleibende Dicke bzw. Stärke von 2 bis 7 mm, vorzugsweise von 4 mm auf. Im Randbereich sind sie aber aufgrund der angegossenen, angeschweißten oder angeklebten Profile 4 bis 6 von größerer Dicke bzw. Stärke. Die Dicke oder Stärke bzw. Höhe des Klemmprofils K kann gleichbleibend sein. Im Ausführungsbeispiel verändert sich die Höhe keilförmig, damit bei einer Schrägstellung des Querträgers 3 die Oberseite des Klemmprofils K waagerecht liegt.

## Patentansprüche

1. Siebmaschine mit rechtwinklig zur Siebgutförderrichtung angeordneten, dünne flexible Kunststoff-Siebmatten (1,2) tragenden beweglichen Querträgern (3), wobei jeweils an einem Querträger (3) die Ränder (1a,2a) zweier Siebmatten (1,2) lösbar befestigt sind, **dadurch gekennzeichnet, daß** an der Unterseite des Randes (1a,2a) einer Siebmatte (1,2) ein Bereich (1b,2b) nach unten vorsteht, der mindestens zwei nach unten vorragende Profile (4-7) bildet, die parallel zum Rand (1a,2a) nebeneinander etwa in gleicher Höhe liegen und einen pilzkopfförmigen, halbpilzkopfförmigen und/oder hakenförmigen Querschnitt besitzen, daß an der Oberseite des Querträgers (3) ein Klemmprofil (K) befestigt ist, in dessen Oberseite mindestens vier Längsnuten (8-11) angeordnet sind, deren Querschnitt dem Querschnitt der Profile (4-7) entspricht, wobei in zwei Längsnuten (8,9) des Klemmprofils (K) die zwei Profile (4,5) eines Randes (1b) einer Siebmatte (1) einliegen und in den zwei übrigen Längsnuten (10,11) des Klemmprofils (K) die zwei Profile (6,7) eines Randes (2a) der benachbarten Siebmatte (2) einliegen, daß die zwei mittleren Nuten (9,10) des Klemmprofils (K) ohne Zwischenwand ineinander übergehen und daß die zwei an einem Klemmprofil (K) befestigten Ränder (1a,2a) zweier Siebmatten (1,2) sich gegenseitig verriegeln.

2. Siebmaschine nach Anspruch 1, **dadurch gekennzeichnet, daß** der nach unten vorstehende Bereich (1b,2b) des Siebmattenrandes (1a,2a) angeformt oder von einem befestigten insbesondere angeklebten oder angeschmolzenen Profil gebildet ist.

3. Siebmaschine nach Anspruch 1 oder 2, **dadurch gekennzeichnet, daß** das Klemmprofil (K) aus Metall oder Hartkunststoff ist.

## Claims

1. A screening machine with movable transverse struts (3) arranged perpendicular to the direction of conveyance of the material to be screened and carrying thin flexible plastic screening mats (1,2), whereby the edges (1a,2a) of two screening mats (1,2) are detachably fastened to one transverse strut (3) in each case, **characterized in that** on the lower side of the edge (1a,2a) of a screening mat (1,2) a region (1b,2b) projects downward forming at least two protruding profiles (4-7) lying parallel to the edge (1a,2a) and adjacent to one another at approximately the same height and possess a mushroom-shaped, half-mushroomshaped and/or hook-shaped cross-section; that on the upper side of the transverse strut (3) a clamping profile (K) is fastened, in the upper side of which are arranged at least four longitudinal grooves (8-11), the cross-section of which corresponds to the cross-section of the profiles (4-7), whereby in two longitudinal grooves (8,9) of the clamping profile (K) the two profiles (4,5) of one edge (1b) of a screening mat (1) engage and in the other two longitudinal grooves (10,11) of the clamping profile (K) the two profiles (6,7) of one edge (2a) of the adjacent screening mat (2) engage; that the two central grooves (9,10) of the clamping profile (K) merge into each another without an intermediate wall; and that the two edges (1a,2a) of two screening mats (1,2) fastened to one clamping profile (K) mutually lock each other.

2. A screening machine according to Claim 1, **characterized in that** the downward-projecting region (1b,2b) of the screening mat edge (1a,2a) is formed or is developed as a fastened, in particular a bonded or fused, profile.

3. A screening machine according to Claim 1 or 2, **characterized in that** the clamping profile (K) is made of metal or rigid plastic.

## Revendications

1. Appareil cribleur avec traverses amovibles (3) disposées perpendiculairement à la direction d'acheminement du matériau à cribler et portant des tamis cribleur minces et flexibles en matière plastique (1,2), les bords (1a,2a) de deux tamis cribleur (1,2) étant chacun attachés de manière détachable à une traverse (3), **caractérisé en ce que**, sur le côté inférieur du bord (1a,2a) d'un tamis cribleur (1,2) se trouve une région (1b,2b) projetant vers le bas et formant au moins deux profiles saillants (4-7) situés en parallèle au bord (1a,2a) et juxtaposés l'un à l'autre à environ la même hauteur et possédant une section en forme de champignon, demi-champignon et/ou crochet; que, sur le côté supérieur de la traverse (3) est attaché un profile de serrage (K), dans le côté supérieur duquel sont aménagées au moins quatre rainures longitudinales (8-11), dont la section correspond à la section des profiles (4-7), cependant que, dans deux rainures longitudinales (8,9) du profile de serrage (K) les deux profiles (4,5) d'un bord (1b) d'un tamis cribleur (1) reposent, et que dans les deux autres rainures longitudinales (10,11) du profile de serrage (K) les deux profiles (6,7) d'un bord (2a) du tamis cribleur voisin (2) reposent; que les deux rainures centrales (9,10) du profile de serrage (K) passent de l'une à l'autre sans paroi intermédiaire; et que les deux bords (1a,2a) de deux tamis cribleur (1,2) attachés à un profile de serrage (K) se verrouillent mutuellement.

2. Appareil cribleur selon la revendication 1, **caractérisé en ce que** la région projetant vers le bas (1b,2b) du bord (1a,2a) du tamis cribleur est formée ou conçue en tant que profile attaché, en particulier profile collé ou adhérant par fusion.

3. Appareil cribleur selon la revendication 1 ou 2, **caractérisé en ce que** le profile de serrage (K) est en métal ou en matière plastique rigide.
